# EUROPÄISCHE PATENTSCHRIFT

(11) **EP 0 311 064 B1**
(45) Veröffentlichungstag und Bekanntmachung des Hinweises auf die Patenterteilung: **12.02.1992**
(21) Anmeldenummer: 88116519.5
(22) Anmeldetag: 06.10.1988
(51) Int. Cl.: E01C 5/00

(54) **Abstandhalter für Pflastersteine**
Spacing element for paving blocks
Elément d'espacement pour pavés

(30) Priorität: 09.10.1987 DE 8713557 U
(43) Veröffentlichungstag der Anmeldung: 12.04.1989
(73) Patentinhaber: NH-Beton GmbH, D-5241 Niederdreisbach (DE)
(72) Erfinder: Werle, Rolf, Dipl.-Ing., D-5244 Daaden (DE)
(74) Vertreter: Pürckhauer, Rolf, Dipl.-Ing.

(56) Entgegenhaltungen:
- DE-A- 3 641 382
- DE-U- 8 435 927
- DE-U- 8 623 951

## Beschreibung

Es ist heutzutage vielfach üblich, private und öffentliche Geh- und Fahrwege mit auf gegenseitigen Abstand verlegten Pflastersteinen zu befestigen, wobei die Fugen zwischen den Pflastersteinen begrünt werden.

Um einen vorgegebenen Abstand zwischen den Pflastersteinen einzuhalten, werden Abstandhalter aus Beton oder Holz verwendet, die jedoch schwerwiegende Nachteile haben.

Aus Beton bestehende Abstandhalter sind zu schwer, so daß durch mühsames Mitschleppen dieser Abstandhalter aus Beton die Verlegearbeit erschwert wird. Außerdem behindern sie zu stark die Wurzelbildung der Grünbepflanzung der Fugen.

Aus Holz bestehende Abstandhalter vermodern mit der Zeit, was zwar beabsichtigt ist, wodurch aber die Festlegung der Pflastersteine dann nicht mehr gewährleistet ist, da die selbst zu Erde gewordenen Abstandhalter keinen seitlichen festen Halt mehr für die Pflastersteine bieten.

Ein gemeinsamer Nachteil beider Arten von Abstandhaltern besteht schließlich darin, daß sie beim Festrütteln den Pflastersteinen die Möglichkeit geben, sich zu verschieben und zu kippen.

Der Erfindung liegt die Aufgabe zugrunde, einen Abstandhalter für Pflastersteine zu schaffen, der ein äußerst geringes Gewicht hat, statisch stabil ist und bei genauer Festlegung der Fugenbreiten das Verlegen von Pflastersteinen wesentlich erleichtert.

Diese Aufgabe wird erfindungsgemäß gelöst durch einen Abstandhalter in Form eines in Verlegestellung oben und unten offenen T-förmigen Hohlprofils aus Kunststoff mit drei Hohlkammern, von denen die mittlere Hohlkammer größer als die beiden äußeren Hohlkammern ist und den Steg des T-förmigen Hohlprofils bildet und von denen die äußeren Hohlkammern die beiden Flansche des T-förmigen Hohlprofils bilden.

Zweckmäßig ist die mittlere Hohlkammer nur im Bereich der in Verlegestellung oberen Hälfte durch Verbindungsstege von den äußeren Hohlkammern getrennt.

Erfindungsgemäße Abstandhalter sind wegen ihres geringen Gewichtes in großen Mengen (bis zu 400 Stück) leicht von Hand transportierbar. Es ist möglich, beispielsweise auf einem 25-t-LKW, der mit palettierten Pflastersteinen für beispielsweise 130 bis 135 m² beladen ist, auch noch die dafür benötigte Anzahl von Abstandhaltern auf dem LKW unterzubringen, da notwendigerweise zwischen den Steinpaketen ohnehin noch genügend Laderaum frei ist. Durch die Formgebung (T-Profil) wird die Verlegearbeit wesentlich vereinfacht und erleichtert. Ferner geben die erfindungsgemäßen Abstandhalter dem Pflanzgut optimalen Platz zur Wurzelbildung und verhindern auch beim Festrütteln ein Verschieben der Pflastersteine.

Ein Ausführungsbeispiel der Erfindung ist in der Zeichnung dargestellt. Dabei zeigt
- Fig. 1: in Perspektive einen Abstandhalter und
- Fig. 2: ein Verlegebeispiel.

Der in Fig. 1 dargestellte Abstandhalter 1 für Pflastersteine 2 (Fig. 2) ist ein an beiden Enden, d.h. in Verlegestellung oben und unten, offenes T-förmiges Hohlprofil mit drei Hohlkammern 3, 4, von denen die mittlere Hohlkammer 4 größer als die beiden äußeren Hohlkammern 3 ist und den Steg des T-förmigen Hohlprofils bildet, das aus Kunststoff gespritzt wird. Die äußeren Hohlkammern 3 bilden die Flansche des T-förmigen Hohlprofils, wobei die Flansche und der Steg die gleiche Breite B haben, die der Fugenbreite bei den verlegten Pflastersteinen 2 entspricht.

Im Bereich der oberen Hälfte (in Verlegestellung) bilden zusätzliche Verbindungsstege 5 Trennwände zwischen den Hohlkammern 3, 4 und dienen der statischen Verfestigung der Abstandhalter 1, denn beim Festrütteln der frisch verlegten Pflastersteine 2 treten die größten Kräfte gerade in diesem oberen Bereich auf.

Die Verlegung der Pflastersteine 2 und der Abstandhalter 1 kann entsprechend der Darstellung in Fig. 2 erfolgen, wobei die Fugen 6 zwischen den Pflastersteinen 2 sowie die Hohlkammern 3, 4 der Abstandhalter 1 mit Erde gefüllt und zur Grünbepflanzung eingesät werden. Da die Abstandhalter 1 nicht verrotten, geben sie praktisch für immer den Pflastersteinen 2 einen festen seitlichen Halt und verhindern auch ein Kippen derselben bei ungleichmäßiger Belastung.

## Patentansprüche

1. Abstandhalter für Pflastersteine in Form eines in Verlegestellung oben und unten offenen T-förmigen Hohlprofils aus Kunststoff mit drei Hohlkammern (3, 4), von denen die mittlere Hohlkammer (4) größer als die beiden äußeren Hohlkammern (3) ist und den Steg des T-förmigen Hohlprofils bildet und von denen die äußeren Hohlkammern (3) die beiden Flansche des T-förmigen Hohlprofils bilden.

2. Abstandhalter nach Anspruch 1, dadurch gekennzeichnet, daß die mittlere Hohlkammer (4) nur im Bereich der in Verlegestellung oberen Hälfte durch Verbindungsstege (5) von den äußeren Hohlkammern (3) getrennt ist.

## Claims

1. Spacer for paving blocks in the form of a T-shaped hollow profile of plastics material which is open at the top and at the bottom in the installed position, with three hollow chambers (3, 4), of which the middle hollow chamber (4) is larger than the two outer hollow chambers (3) and forms the upright of the T-shaped hollow profile and of which the outer hollow chambers (3) form the two arms of the T-shaped hollow section.

2. Spacer according to claim 1, characterized in that the middle hollow chamber (4) is separated from the outer hollow chambers (3) by connecting webs (5) only in the region of the upper half in the installed position.

## Revendications

1. Elément d'entretoisement de pavés sous la forme d'un profilé creux en matière plastique en forme de T et ouvert vers le haut et vers le bas en la position de pose et ménageant trois chambres creuses (3, 4), dont la chambre creuse médiane (4) est plus grande que les deux chambres creuses extérieures (3) et forme la hampe du profilé creux en forme de T et dont les chambres creuses extérieures (3) forment les deux barres du profilé creux en forme de T.

2. Elément d'entretoisement suivant la revendication 1, caractérisé en ce que la chambre creuse médiane (4) n'est séparée des chambres creuses extérieures (3) par des parois de liaison (5) que dans la région des moitiés supérieures en la position de pose.
